# EUROPÄISCHE PATENTSCHRIFT

(11) **EP 0 879 474 B1**
(45) Veröffentlichungstag und Bekanntmachung des Hinweises auf die Patenterteilung: **05.04.2000**
(21) Anmeldenummer: 97900969.3
(22) Anmeldetag: 09.01.1997
(51) Int. Cl.: H01H 47/00, H01H 9/16

(54) **ELEKTRONISCHE SCHALTMAGNETANSTEUERUNG ZUM EINSCHALTEN UND HALTEN EINES SCHÜTZES**
ELECTRONIC SWITCH MAGNET CONTROL SYSTEM FOR SWITCHING ON AND HOLDING A CONTACTOR
SYSTEME DE COMMANDE ELECTRONIQUE A AIMANT DE COMMUTATION POUR LA MISE EN CIRCUIT ET LE MAINTIEN D'UN CONTACTEUR

(30) Priorität: 06.02.1996 DE 19605974
(43) Veröffentlichungstag der Anmeldung: 25.11.1998
(73) Patentinhaber: Moeller GmbH, 53115 Bonn (DE)
(72) Erfinder: NÜRENBERG, Klaus, Dieter, D-53639 Königswinter (DE); THAR, Ralf, D-51105 Köln (DE)
(74) Vertreter: Mäder, Winfried
(86) Internationale Anmeldenummer: EP9700052
(87) Internationale Veröffentlichungsnummer: WO9729501

(56) Entgegenhaltungen:
- DE-A- 3 822 342
- DE-A- 4 409 010
- US-A- 4 851 959

## Beschreibung

### Technisches Gebiet

Die Erfindung betrifft eine elektronische Schaltmagnetansteuerung für Schütze, wobei das Schütz einen Wegsensor hat, mit dem die Position des Ankers bestimmbar ist, und die Schaltmagnetansteuerung einen Meßaufnehmer, der den Ist-Strom in der Ankerspule des Schützes ermittelt, einen Strom-Sollgeber, der in Abhängigkeit der Position des Ankers einen Soll-Strom vorgibt, und einen Spannungssteller hat, der die an der Ankerspule anliegende Spannung in Abhängigkeit von der Stromabweichung zwischen Ist-Strom und Soll-Strom vorgibt.

### Stand der Technik

Die DE 44 09 010 A1 beschreibt eine Schaltvorrichtung, bei der mittels eines Sensors die Position des beweglichen Organs, insbesondere des Ankers eines Schützes, während des Schaltvorganges bestimmbar ist. Der Sensor ist dabei ein Potentiometer, bestehend aus einem längsgestreckten Fühlerelement und einem am Anker befestigten beweglichen Läufer, welcher sich auf dem Fühlerelement abstützt. Mittels der ermittelten Position des beweglichen Organs des Schützes wird während des Schaltvorgangs der Spulenstrom über die gesamte Verschiebungsstrecke gesteuert, womit zum einen die Schließkraft des Schützes erhöht und zum anderen die elektrische und mechanische Haltbarkeit der Vorrichtung verbessert wird. Zur Steuerung des Spulenstroms ist der Spule ein Strommesser in Reihe geschaltet. Der Spulenstrom wird dabei in Abhängigkeit der Differenz zwischen Soll-Spulenstrom und gemessenem Ist-Spulenstrom mittels einer Impulsmodulations-Schaltung gesteuert, wobei der Spulenstrom vom Niveau der Impulsgrößenmodulation abhängt. Der Einsatz eines Potentiometers als Positionssensor hat jedoch mehrere Nachteile. So ist zum einen der Widerstand des Potentiometers temperaturabhängig, wodurch die tatsächliche Position des Ankers bei Temperaturschwankungen von der Schaltvorrichtung nicht ohne zusätzlichen schaltungstechnischen Aufwand ermittelt werden kann. Zum anderen wird der von der Spule bewegte Anker durch die erforderliche Andruckkraft der Schleifkontakte des Potentiometers gebremst, wodurch der Spulenstrom unnötig erhöht wird und somit die elektrische Haltbarkeit herabgesetzt wird. Durch das relativ schnelle Verfahren des Ankers wird zusätzlich die Widerstandsfläche des Potentiometers stark beansprucht, wodurch es zu Widerstandsveränderungen bedingt durch Ablösungen bzw. Abrieb des Widerstandsmaterials kommt. Eine Ansteuerung des Schützes ist in diesem Fall nicht mehr möglich.

### Darstellung der Erfindung

Aufgabe der Erfindung ist es daher, eine elektronische Schaltmagnetansteuerung der oben genannten Art derart weiterzubilden, daß die Position des Ankers ohne Krafteinwirkung auf den Anker bestimmbar ist, wobei die Positionsbestimmung unabhängig von eventuellen Temperaturschwankungen ist.

Diese Aufgabe wird erfindungsgemäß dadurch gelöst, daß der Wegsensor eine Anzahl n Sensoren, insbesondere mechanische Schalter, Lichtschranken, Halldetektoren oder Induktionsschalter hat, die entlang der vom Anker zurückzulegenden Hubstrecke angeordnet sind, und mittels derer die Position des Ankers diskret bestimmbar ist, und daß jedem Sensor des Wegsensors ein Soll-Stromwert zugeordnet ist. Durch die Verwendung eines diskreten Sensors liegt die Information über die Position des Ankers des Schütze in digitaler Form vor, wodurch eine Umwandlung des analogen Signals in ein digitales Positionssignal nicht mehr notwendig ist. Hierdurch werden vorteilhaft elektronische Bauteile eingespart, wodurch der technische Aufwand und die Produktionskosten verringert und gleichzeitig die Funktionssicherheit der Steuerung erhöht wird.

Um eine möglichst definierte Schließgeschwindigkeit des Schaltmagneten zu erzielen, ist der Soll-Strom eine Funktion der Position des Ankers oder eine Funktion der Zeit und der Position des Ankers. Durch die positionsabhängige Stromvorgabe kann zu Beginn des Schaltvorgangs vorteilhaft ein höherer Soll-Strom vorgegeben werden. Sobald der Anker bzw. die Schaltkontakte beschleunigt worden sind und eine maximale Geschwindigkeit erreicht ist, genügt die Trägheit des Ankers, um diesen in die EIN-Stellung zu verfahren. Der Strom durch die Spule kann demnach klein gegenüber den Anfangsstrom sein, da kleinere Beschleunigungskräfte ausreichen, um den Anker zu beschleunigen. Um ein sicheres Schließen des Schaltmagneten zu erreichen, wird vorteilmäßig zum Ende des Einschaltvorganges wieder ein maximaler Soll-Strom vorgegeben, damit der Anker fest gegen die feststehenden Teile des Magnetkreises gedrückt wird. Da der Anker und die Schaltkontakte des Schützes nicht starr miteinander verbunden sind, kann der Anker nach dem Schließen der Schaltkontakte noch eine kleinere Wegstrecke verfahren werden. Diese Wegstrecke wird auch als Anker-Resthub bezeichnet. Es hat sich nun gezeigt, daß durch eine definierte Ankergeschwindigkeit während des Schließens der Schaltkontakte des Schützes eine erhebliche Verringerung des Kontaktprellens der Schaltkontakte und damit eine Erhöhung der Lebensdauer erzielbar ist.

Es ist weiterhin von Vorteil, wenn die n Sensoren in gleichmäßigen Abständen zueinander über die Hubstrecke verteilt angeordnet sind. Durch das Verfahren des Ankers entlang der an der Hubstrecke angeordneten Sensoren des Wegsensors erkennen die Sensoren den Anker oder dessen Markierungen, Durchlässe, Vorsprünge oder Vertiefungen und senden jeweils ein bestimmtes Signal an die Schaltmagnetansteuerung. Hierbei erkennt bzw. detektiert der erste Sensor den Anker oder dessen Markierungen unmittelbar nach Verlassen der Ruheposition bzw. der AUS-Stellung. Der letzte Sensor erkennt bzw. detektiert den Anker oder dessen Markierungen unmittelbar vor Erreichen der Halteposition bzw. der EIN-Stellung. Die EIN-Stellung des Schützes ist dabei die Stellung, in der der Schaltkreis geschlossen ist. Die Position und die Geschwindigkeit des Ankers ist somit genauestens bestimmbar. Je größer die Genauigkeitsanforderungen für die Ermittlung der Position und/oder der Geschwindigkeit sind, desto höher ist die Anzahl der zu verwendenden Sensoren zu wählen.

Die optimalen Soll-Stromwerte werden im einfachsten Fall empirisch oder rechnerisch ermittelt und in einem Speicher abgelegt. Die Soll-Stromwerte bzw. der Verlauf der Soll-Stromkurve hängt dabei maßgeblich von der Länge der Hubstrecke, der Trägheit bzw. Masse des Ankers und der daran befestigten Schaltkontakte ab.

Der Einschaltvorgang kann z.B. durch ein Startsignal gestartet werden. Es ist jedoch auch möglich, daß der Einschaltvorgang dann gestartet wird, wenn die Versorgungsspannung der Schaltmagnetansteuerung einen bestimmten Wert überschreitet. Dabei ist es besonders vorteilhaft, wenn zu Beginn des Einschaltvorgangs der Strom-Sollwertgeber einen konstanten Stromverlauf oder degressiven oder rampenförmigen, jeweils von Null beginnenden Stromverlauf solange vorgibt, bis durch das Verfahren des Ankers der erste Sensor den Anker oder dessen Markierungen detektiert und ein entsprechendes Signal an die Schaltmagnetansteuerung abgegeben hat. Sobald der erste Sensor oder einer der nachfolgenden Sensoren den Anker oder dessen Markierungen detektiert, wird der zu dem entsprechenden Sensor gehörige Soll-Stromwert aus dem Speicher ausgelesen. Dieser Soll-Stromwertgeber wird mittels des Strom-Sollwertgeber solange vorgegeben, bis der nächste Sensor den Anker oder die Markierungen detektiert, wobei dann im allgemeinen ein anderer Soll-Stromwert vorgegeben wird.

Zu Beginn des Einschaltvorgangs wird vorteilhaft zusätzlich ein Zeitmesser zurückgesetzt und gestartet. Aus schaltungstechnischen Gründen wird vorgeschlagen, nur einen Zeitmesser zu verwenden. Wird nur ein Zeitmesser verwendet, so muß der Zeitmesser jedesmal dann zurückgesetzt und wieder neu gestartet werden, wenn der Anker von einem neuen Sensor detektiert wird. Es ist jedoch auch denkbar, daß der Zeitmesser kontinuierlich durchläuft und jedesmal, wenn der Anker von einem neuen Sensor detektiert wird, die Zeit in einem Speicher abgespeichert wird. Durch Vergleich der abgespeicherten Zeit mit der abgelaufenen Zeit kann dann ebenso die Zeit ermittelt werden, die vergangen ist, seitdem der Anker von dem vorhergehenden Sensor detektiert worden ist. Wird eine bestimmte Zeit für das Durchfahren einer durch zwei Sensoren festgelegten Strecke überschritten, so wird dies als Fehler gewertet und die Schaltmagnetansteuerung veranlaßt, den Einschaltvorgang abzubrechen oder ein Nothilfsprogramm für eine vorbestimmbare Zeit zu starten. Wird der nächste Sensor auch nach Ablauf der Notzeit nicht erreicht, wird der Einschaltvorgang endgültig abgebrochen. Während der Dauer des Nothilfsprogramms wird vorteilhaft ein maximaler Soll-Strom vorgegeben, um einen eventuell festsitzenden Anker mit der maximal zur Verfügung stehenden Kraft zu beschleunigen. Detektiert innerhalb der Zeitdauer des Nothilfsprogramms der nächste Sensor den Anker, so wird der Einschaltvorgang normal fortgesetzt.

In einer ebenfalls vorteilhaften Ausführungsform, wird für jede von zwei nebeneinander angeordneten Sensoren festgelegte Teilstrecke der Hubstrecke eine maximale Zeit vorgegeben, nach der der Anker den nächsten Sensor erreichen muß. Die maximale Zeit wird hierbei ebenfalls in einem Speicher abgelegt.

In einer besonders bevorzugten Ausführungsform sind jedem Sensor des Wegsensors mehrere Soll-Stromwerte zugeordnet, wobei die einem Sensor zugeordneten Soll-Stromwerte jeweils unterschiedlichen Zeitintervallen zugeordnet sind. Dies ist besonders dann von Vorteil, wenn je nach Trägheit oder Schwergängigkeit der Anzug des Ankers und der mit ihm wirkverbundenen beweglichen Teile schnell oder langsam erfolgt. Erreicht der Anker z.B. relativ schnell einen bestimmten Sensor, so ist dies ein Zeichen dafür, daß der Anker ohne großen Kraftaufwand beschleunigt werden kann. Es ist daher nicht erforderlich große Soll-Stromwerte vorzugeben. Verstreicht relativ viel Zeit, bis der Anker von einem bestimmten Sensor detektiert wird, so ist dies ein Zeichen für eine große Trägheit des Ankers und der mit ihm wirkverbundenen Teile. Dementsprechend größer sind in diesem Fall die weiteren vorzugebenden Soll-Stromwerte zu wählen. Nachdem ein bestimmter Sensor den Anker detektiert hat, wird daher bei dieser Ausführungsform zuerst das Zeitintervall ermittelt, das seit dem Beginn des Einschaltvorgangs oder seit dem Detektieren des davorliegenden Sensors verstrichen ist. Danach wird entsprechend diesem Zeitintervall der zu diesem Sensor und dem Zeitintervall gehörige Soll-Stromwert aus dem Speicher ausgelesen und mittels des Soll-Stromwertgebers vorgegeben.

Ebenfalls vorteilhaft ist es, wenn der Strom-Sollwertgeber ein Halteprogramm startet, sobald der Einschaltvorgang erfolgreich abgeschlossen worden ist bzw. nachdem der letzte Sensor den Anker oder dessen Markierungen detektiert hat. Während des Halteprogramms gibt der Strom-Sollwertgeber den Haltestrom vor, wobei die Stärke des Haltestroms so bemessen ist, daß die durch das Magnetfeld der Spule erzeugte Kraft gerade noch ausreicht, um den Anker gegen die feststehenden Magnetteile zu drücken. Hierdurch wird vorteilmäßig der Energieverbrauch minimiert. Auch wird zudem der Einsatz des Schützes hierdurch wirtschaftlicher.

Sobald während der Haltephase der Anker durch eine Störung ausgelenkt wird, wird diese Auslenkung mittels des letzten Sensors detektiert und der Schaltmagnetansteuerung gemeldet. Nach Eintreten dieses Zustandes gibt der Strom-Sollwertgeber vorteilhaft einen maximalen Haltestrom vor, um den Schaltmagneten mit der größtmöglichen Kraft wieder zu schließen. Wird mittels der Sensoren festgestellt, daß der Magnetkreis wieder geschlossen ist, gibt der Strom-Sollwertgeber wieder den kleineren Haltestrom vor. Wird festgestellt, daß der Magnetkreis nach einer vorbestimmten Zeit immer noch nicht wieder geschlossen ist, wird die Haltephase beendet und das Schütz geöffnet bzw. der Ausschaltvorgang eingeleitet.

Ebenfalls vorteilmäßig ist es, wenn die elektronische Schaltmagnetansteuerung einen Daten- und/oder Steuerbus hat, und über diesen mit anderen elektronischen Geräten kommuniziert. Auch kann die Schaltmagnetansteuerung selbst mittels des Daten- und/oder Steuerbusses gesteuert werden. Es ist ebenfalls denkbar, daß andere elektronische Geräte von der Schaltmagnetansteuerung über den Daten- und/oder Steuerbus gesteuert werden.

### Kurze Beschreibung der Zeichnungen

Nachfolgend wird die Erfindung anhand von Zeichnungen näher erläutert. Es zeigen
- Figur 1:: Eine mechanische Darstellung eines elektronisch gesteuerten Schützes;
- Figur 2:: ein elektronisch gesteuertes Schütz mit geschlossenen Kontakten;
- Figur 2b:: ein elektronisch gesteuertes Schütz, dessen Schaltmagnet durch äußere Einflüsse leicht geöffnet wurde;
- Figur 3:: ein Weg-Zeitdiagramm zur Darstellung eines normalen Schließvorganges und der sich daran anschließenden Haltephase;
- Figur 4:: ein Weg-Zeitdiagramm zur Darstellung zweier Schließvorgänge, wobei der Anker bei A ein kleineres Trägheitsmoment hat als der Anker bei B;
- Figur 5:: ein Blockschaltbild der elektronischen Schaltmagnetansteuerung und
- Figur 6:: ein Flußdiagramm eines Programms zur Steuerung des Einschaltvorganges eines gesteuerten Schützes nach Figur 1.

### Bester Weg zur Ausführung der Erfindung

Die Figur 1 zeigt ein elektronisch gesteuertes Schütz 2, mit dem mindestens eine Phase 15 eines Schaltkreises unterbrochen oder geschlossen werden kann. In Figur 1 ist der Schaltkontakt 5 des Schützes 2 in geöffneter Stellung, d.h., der Strompfad 15 ist unterbrochen. Der durch eine Kontaktfeder 5a beaufschlagte Schaltkontakt 5 ist mit einem Anker 4 lose in Verbindung, der mittels einer Spule 7 verfahrbar ist. Durch Anlegen einer Spannung U_{Spule} an die Anschlußdrähte 7a der Spule 7 fließt in der Spule 7 ein Strom I_{Ist}, welcher ein Magnetfeld erzeugt, das den Anker 4 in die Spule 7 hineinzieht. Der Strom I_{Ist} wird dabei mittels des Strommessers 6 bestimmt und der nicht dargestellten Schaltmagnetansteuerung übermittelt. Zwischen der EIN-Stellung (Fig. 2a) und der AUS-Stellung (Fig. 1) legt der Anker 4 des Schützes 2 die Hubstrecke H zurück. Der Anker 4 hat dabei eine Markierung 4a, welche mittels der Sensoren S, 3a detektiert wird, sobald die Markierung 4a an dem Sensor S, 3a vorbeifährt. Dabei können die Sensoren S, 3a Lichtschranken sein, wobei jeweils einem Photodetektor S genau eine Lichtquelle 3a gegenüberliegend angeordnet ist. Die Markierung 4a kann eine Ausnehmung oder Bohrung sein, so daß das Licht einer Lichtquelle 3a von dem jeweils zugehörigen Photodetektor S detektiert wird, sobald sich die Markierung 4a des Ankers 4 genau zwischen der Lichtquelle 3a und dem zugehörigen Sensor S befindet. Die Photodetektoren S und die Lichtquellen 3a sind mittels der Zuführungsleitungen 3b, 3c mit der nicht dargestellten Schaltmagnetansteuerung in Verbindung.

Wie in Figur 2a dargestellt, besteht der Wegsensor 3 aus n gleich sieben Lichtschranken mit den Sensoren S₁ bis S₇. Sobald das Schütz 2 eingeschaltet bzw. der Einschaltvorgang gestartet wird, wobei sich das Schütz 2 zu Beginn des Einschaltvorgangs in der AUS-Stellung befindet, wird die Markierung 4a des Ankers 4 zuerst den Sensor S₁ passieren. Kurz bevor die Markierung 4a den letzten Sensor S₇ passiert hat, schließt der Schaltkontakt 5. Der Anker 4 wird danach noch um den Anker-Resthub verfahren, bis auch die Markierung 4a den letzten Sensor S₇ passiert hat. In diesem Moment schließt der Anker 4 den Magnetkreis.

Wird, wie in Figur 2b dargestellt, durch Schock oder sonstige Einflüsse der Anker 4 ausgelenkt, so passiert die Markierung 4a des Ankers 4 den letzten Sensor S₇ . Der Anker 4 muß dabei noch nicht soweit ausgelenkt worden sein, daß auch der Schaltkontakt 5 ausgelenkt wurde. Die Schaltmagnetansteuerung registriert mittels des Sensors 3 diesen Zustand und leitet entsprechende Maßnahmen ein, um den Magnetkreis des Schaltmagneten wieder zu schließen. Gelingt dies nicht innerhalb einer bestimmten Zeit, so wird das Schütz 2 notabgeschaltet. Figur 3 zeigt in Verbindung mit Figur 5 ein Zeitdiagramm zur Darstellung eines normalen Schließvorganges und der sich daran anschließenden Haltephase. Das obere Diagramm zeigt ein Weg-Zeit-Diagramm für die Position der Markierung 4a bzw. des Ankers 4. Zum Zeitpunkt T gleich Null wird der Einschaltvorgang gestartet. Dies kann manuell mittels eines Schalters 13 oder über einen Steuerbus 12 geschehen. Zu Beginn der Einschaltphase (0<t<T₁) wird mittels des Strom-Sollwertgebers 8 ein Soll-Strom I_{Soll} vorgegeben. Der Stromverlauf des Soll-Stroms I_{Soll} ist dabei eine Exponentialfunktion, wobei der Soll-Strom I_{Soll} von Null gegen einen Endwert Iₘₐₓ ansteigt. Während der Zeit von t=0 bis t=T₁ wird der Anker 4 von dem Magnetfeld der Spule 7 beschleunigt, wobei sich die Markierung 4a des Ankers 4 in Richtung des ersten Sensors S₁ bewegt. Sobald der Sensor S₁ die Markierung detektiert hat, wird dies von der Schaltmagnetansteuerung 1 erkannt, und die Schaltmagnetansteuerung gibt mittels des Strom-Sollwertgebers 8 den zum Sensor S₁ gehörigen Soll-Strom I_{Soll, 1} vor. Durch die neue Soll-Stromvorgabe I_{Soll, 1} wird von dem Spannungssteller 9 eine neue Spannung derart vorgegeben, daß sich in der Spule 7 ein Ist-Strom I_{Ist} einstellt, der gleich dem Soll-Strom I_{Soll, 1} ist. Während dieses Vorgangs wird der Anker 4 mit den daran befestigten Schaltkontakten 5 weiter in Richtung der EIN-Stellung beschleunigt, wodurch nach einer Zeit T₂ die Markierung 4a von zweiten Sensor S₂ detektiert wird. Sobald dies der Fall ist, wird erneut mittels des Strom-Sollwertgebers 8 ein neuer Soll-Strom I_{Soll, 2} vorgegeben. Dieser Vorgang wiederholt sich bei jedem Sensor Sᵢ . Wird die Markierung vom z.B. letzten Sensor Sₙ₌₉ oder vorletzten Sensor S₈ detektiert, gibt der Strom-Sollwertgeber 8 einen Soll-Strom I_{Soll, 9} bzw. I_{Soll, 8} vor, der dem maximal möglichen Strom entspricht. Dieser maximal mögliche Strom ist dabei so berechnet, daß er auch dann vorgegeben bzw. mittels des Spannungsreglers 9 einregelbar ist, wenn die Versorgungsspannung der Schaltmagnetansteuerung 1 lediglich ca. 75% der normalen Versorgungsspannung entspricht. Der Soll-Strom I_{Soll, 9} wird dabei ab dem Zeitpunkt T₉ für eine bestimmte Zeit vorgegeben, so daß stets gewährleistet ist, daß der Schaltmagnet fest geschlossen ist und der Anker 4 nicht mehr nachprellt. Ist diese Zeit abgelaufen, schaltet die Schaltmagnetansteuerung in die Haltephase, wobei mittels des Strom-Sollwertgebers 8 ein Strom I_{Halten} vorgegeben wird, der so bemessen ist, daß der Schaltmagnet gerade noch geschlossen bleibt und auch bei normalen Erschütterungen der Magnetkreis nicht geöffnet wird. Werden die Schaltkontakte 5 bei zu starken Erschütterungen ausgelenkt, so wird auch der Anker 4 verfahren, wobei die Markierung 4a zuerst vom letzten Sensor S₉ detektiert wird. Geschieht dies während der Haltephase, wie bei 22 der Figur 3, so wird ab dem Zeitpunkt T₁₀ , bei dem der Sensor S₉ die Markierung detektiert, solange der maximal mögliche Soll-Strom Iₘₐₓ vorgegeben, bis der Sensor S₉ die Markierung 4a nicht mehr detektiert. Es ist jedoch auch möglich, daß der maximale Soll-Strom Iₘₐₓ ab dem Zeitpunkt T₁₁ für eine bestimmte Zeit weiter vorgegeben wird, so daß ebenfalls wie beim Einschaltvorgang sichergestellt ist, daß die Schaltkontakte 5 nicht mehr nachprellen.

Die Diagramme der Figur 4 zeigen zwei mögliche Beschleunigungsvorgänge A und B des Ankers 4. Wird bei einer einfachen Schaltmagnetansteuerung jedem Sensor Sᵢ lediglich ein fester Soll-Strom I_{Soll, i} zugeordnet, so werden bei einer intelligenten Schaltmagnetansteuerung nach Figur 4 einem Sensor Sᵢ mehrere Soll-Ströme I_{Soll, i, j} zugeordnet. Dabei hängt es von der bis zur Detektierung durch den Sensor Sᵢ vergangenen Zeit ab, welcher Soll-Strom I_{Soll, i, j} vorgegeben wird. Bei A besitzen der Anker 4 und die von ihm zu beschleunigenden Teile des Schützes 2 im Vergleich zu B eine kleinere Trägheit, wodurch der Anker 4 bei gleichem anfänglichen vorgegebenen Soll-Strom I_{Soll} schneller beschleunigt wird und demnach auch eher die Markierung vom ersten Sensor S₁ detektiert wird als bei B. Die langsamere Beschleunigung des Ankers 4 bei B kann auch daher resultieren, daß der Anker 4 festsitzt oder eine für das Einschalten ungünstige Einbaulage vom Schütz eingenommen wird. Verstreicht bis zur Detektierung mehr Zeit, so bedeutet dies, daß der Anker 4 träger bzw. schwergängiger ist und sich schlechter beschleunigen läßt. Um auch bei diesem trägen Anker 4 eine möglichst definierte Schließgeschwindigkeit zu erzielen, muß eine größere Beschleunigungskraft mittels des Spulenmagnetfeldes erzeugt werden. Dies bedeutet, daß der Spulenstrom entsprechend erhöht werden muß. Da die bis zur Detektierung vergangene Zeit ein Maß für die Trägheit ist, wird entsprechend der vergangenen Zeit ein größerer Soll-Strom I_{Soll i, j} vorgegeben.

Die Figur 5 zeigt ein Blockschaltbild einer intelligenten Schaltmagnetansteuerung 1, bei der die Soll-Ströme I_{Soll, i, j} von der jeweils bis zur Detektierung des zugehörigen Sensors S₁ vergangenen Zeit abhängen. Die Schaltmagnetansteuerung 1 hat einen Ansteuerungsblock 17. Mittels konventionellen Eingabemitteln 13, kann der Einschaltvorgang oder der Ausschaltvorgang eingeleitet werden. Es ist zudem vorteilhaft, wenn die Schaltmagnetansteuerung 1 eine Energiehilfsversorgung 16 hat, und die Ansteuerung über ein Bus-Ansteuerungssignal vollzogen wird. Aus der vom Ansteuerungsblock 17 gelieferten Versorgungsspannung U_{V} wird mittels des Spannungsstellers 9 die an der Spule 7 liegende Spulenspannung U_{Spule} in Abhängigkeit der Differenz zwischen I_{Ist} und I_{Soll} eingeregelt. Mittels des Ansteuerungsblocks 17 und dem Wegsensor 3 wird der Zeitmesser 10 gesteuert, d.h. rückgesetzt und/oder gestartet. Die StromSollwerte I_{Soll, i, j} sind dabei vorteilhaft in einem nichtflüchtigen Speicher 11 abgespeichert und werden entsprechend ausgelesen und dem Vergleicher 20 zugeführt. Mittels des Strommessers 6 wird der Ist-Strom I_{Ist} der Spule 7 ermittelt und ebenfalls dem Vergleicher 20 zugeführt. Sowohl der Ist-Strom I_{Ist} , als auch die Signale des Wegsensors 3 und des Kontaktsystems, bestehend unter anderem aus den Schaltkontakten 5, werden dem Meldeblock 19 zugeführt. Der Meldeblock 19 kommuniziert mittels eines Daten- und/oder Steuerbusses 12 mit anderen nicht dargestellten elektronischen Geräten. Die Schaltmagnetansteuerung 1 hat darüber eine Aussteuerschaltung 18, mittels der das Schütz ausgeschaltet wird.

Die Figur 6 zeigt ein Flußdiagramm für die erfindungsgemäß Schaltmagnetansteuerung 1. Dabei ist der dargestellte Programmablauf für die normale und die intelligente Schaltmagnetansteuerung 1 gleich. Bei der normalen Schaltmagnetansteuerung 1 ist jedem Sensor Sᵢ lediglich ein Soll-Strom I_{Soll, i} zugeordnet, wobei diese jeweils im Schritt S2 mittels des Strom-Sollwertgebers 8 vorgegeben werden. Es ist jedoch auch möglich, im Schritt S2 einen Soll-Strom I_{Soll, i, j} vorzugeben, welcher von der Zeitdauer bzw. dem Zeitintervall ΔT_{i, j} bis zur Detektierung des zugehörigen Sensors Sᵢ abhängt (intelligente Schaltmagnetansteuerung). Im Schritt S1 startet ein Startsignal den Einschaltvorgang. Dies kann dadurch geschehen, daß die Versorgungsspannung einen bestimmten Spannungspegel überschreitet. Der Spannungspegel ist dabei so bemessen, daß die Spannung ausreichend ist, um sämtliche Stromsollvorgaben einzuregeln. Im Schritt S2 wird nach Detektieren des ersten Sensors S1 der Soll-Strom I_{Soll, 1} bzw. I_{Soll, 1,ΔT} vorgegeben. Gleichzeitig oder unmittelbar danach wird in Schritt S3 der Zeitmesser 10 zurückgesetzt und neu gestartet. Nach dem Schritt S3 wird die Schleife S4, S5 so lange durchlaufen, bis der nächste Sensor Sₖ₊₁ die Markierung 4a detektiert hat (Schritt S5) oder die mittels Sensor Sₖ gehörige Zeit t(k) überschritten hat (Schritt S4). Wird diese Zeit t(k) überschritten, so wird in ein Nothilfsprogramm zu Schritt S8 verzweigt. Bei Schritt S8 wird ein höherer Soll-Stromwert I_{Soll} als der Soll-Strom I_{Soll, k} vorgegeben, um den Anker mit der möglichst maximalen Kraft zu beschleunigen. Nach dem Schritt S8 kann es zweckmäßig sein, den Zeitmesser 10 erneut zurückzusetzen und zu starten. Danach wird erneut eine Schleife, bestehend aus den Schritten S9 und S10, solange durchlaufen, bis der nächste Sensor Sₖ₊₁ die Markierung 4a detektiert hat (Schritt S10) oder die mittels des Zeitmessers 10 gemessene Zeit t ein für den jeweiligen Sensor Sₖ gehörige Zeit t(k) überschritten hat (Schritt S9). Wird die maximale Zeit während des Nothilfsprogramms (Schritte S8, S9, S10, S11) überschritten, so wird mit Schritt S11 der Abbruch bzw. der Ausschaltvorgang eingeleitet und eine entsprechende Meldung mittels des Daten- und/oder Steuerbusses an andere elektronische Komponenten ausgesandt. Detektiert jedoch der nächste Sensor Sₖ₊₁ die Markierung 4a (Schritt S10), so wird zurück zum Einschaltprogramm verzweigt und der Schritt S6 ausgeführt. Hat der letzte Sensor Sₙ die Markierung detektiert, so wird der Einschaltvorgang abgeschlossen und mit Schritt S7 die Haltephase eingeleitet, d.h. der Haltestrom I_{Halten} bis zum Einleiten des Ausschaltvorgangs vorgegeben. Wird dagegen bei Schritt S6 festgestellt, daß die Markierung 4a den letzten Sensor noch nicht passiert hat, so wird zum Schritt S2 verzweigt und ein neuer Soll-Strom I_{Soll, k+1} vorgegeben.

## Patentansprüche

1. Elektronische Schaltmagnetansteuerung für Schütze, wobei das Schütz (2) einen Wegsensor (3) hat, mit dem die Position des Ankers (4) bestimmbar ist, und die Schaltmagnetansteuerung (1) einen Meßaufnehmer (6), der den Ist-Strom (Iᵢₛₜ) in der Ankerspule (7) des Schützes (2) ermittelt, und einen Strom-Sollwertgeber (8), der in Abhängigkeit der Position des Ankers (4) einen Soll-Strom (I_{Soll}) vorgibt, und einen Spannungsregler (9) hat, der die an der Ankerspule (7) anliegende Spannung (U_{Spule}) in Abhängigkeit von der Stromabweichung zwischen Ist-Strom und Soll-Strom vorgibt, **dadurch gekennzeichnet,**
- daß der Wegsensor (3) eine Anzahl n Sensoren (S_{k=1..n}) insbesondere mechanische Schalter, Lichtschranken, Halldetektoren oder Induktionsschalter hat, die entlang der vom Anker (4) zurückzulegende Hubstrecke (H) angeordnet sind, und mittels derer die Position des Ankers (4) diskret bestimmbar ist, und
- daß jeder Sensor (Sᵢ) des Wegsensors (3) mit dem Strom-Sollwertgeber (8) wirkverbunden ist, wobei die digitale Information des Sensors (Sᵢ) bestimmend für den jeweils vorzugebenden Soll-Stromwert (I_{Soll, i}) ist.

2. Elektronische Schaltmagnetansteuerung nach Anspruch 1, **dadurch gekennzeichnet,** daß der Soll-Strom (I_{Soll}) eine Funktion der Position des Ankers (4) oder eine Funktion der Zeit und der Position des Ankers (4) ist.

3. Elektronische Schaltmagnetansteuerung nach Anspruch 2, **dadurch gekennzeichnet,** daß jedem Sensor (Sᵢ) des Wegsensors (3) mehrere Soll-Stromwerte (I_{Soll, i, j}) zugeordnet sind, wobei die einem Sensor (Sᵢ) zugeordneten Soll-Stromwerte (I_{Soll, i, j}) jeweils unterschiedlichen Zeitintervallen (ΔT_{i, j}) zugeordnet sind.

4. Elektronische Schaltmagnetansteuerung nach Anspruch 3, **dadurch gekennzeichnet,** daß die Zeitintervalle (ΔT_{i, j}) jeweils der Dauer der gesamten abgelaufenen Zeit vom Zeitpunkt des Einschaltens des Schützes (2) bis zum Erreichen des zugehörigen Sensors (Sᵢ) entsprechen oder die Zeitintervalle (ΔT_{i, j}) jeweils der Dauer der für das Durchfahren der Wegstrecke der davor angeordneten Sensoren (Sᵢ₋₁) und (Sᵢ) benötigten Zeit entsprechen.

5. Elektronische Schaltmagnetansteuerung nach einem der vorherigen Ansprüche, **dadurch gekennzeichnet,** daß die Schaltmagnetansteuerung (1) mindestens einen Zeitmesser (10) hat.

6. Elektronische Schaltmagnetansteuerung nach einem der vorherigen Ansprüche, **dadurch gekennzeichnet,** daß die Sensoren (Sₖ) in gleichmäßigen Abständen zueinander über die Hubstrecke (H) verteilt angeordnet sind.

7. Elektronische Schaltmagnetansteuerung nach einem der vorherigen Ansprüche, **dadurch gekennzeichnet,** daß durch das Verfahren des Ankers (4) die entlang der Hubstrecke (H) angeordneten Sensoren (Sₖ) des Wegsensors (3) nacheinander jeweils nach Erkennung des Ankers (4) oder nach Erkennung entsprechender Markierungen, Durchlässe, Vorsprünge oder Vertiefungen (4a, 5a) des Ankers (4) jeweils ein bestimmtes Signal an die Schaltmagnetansteuerung (1) senden.

8. Elektronische Schaltmagnetansteuerung nach einem der vorherigen Ansprüche, **dadurch gekennzeichnet,** daß der erste Sensor (S₁) des Wegsensors (3) den Anker (4) unmittelbar nach Verlassen der Ruheposition bzw. der AUS-Stellung detektiert bzw. erkennt und der letzte Sensor (Sₙ) den Anker (4) unmittelbar vor Erreichen der Halteposition detektiert bzw. erkennt.

9. Elektronische Schaltmagnetansteuerung nach einem der vorherigen Ansprüche, **dadurch gekennzeichnet,** daß die Schaltmagnetansteuerung (1) einen Speicher (11) hat, in dem Soll-Stromwerte (I_{Soll}) abgelegt sind.

10. Elektronische Schaltmagnetansteuerung nach einem der vorherigen Ansprüche, **dadurch gekennzeichnet,** daß die elektronische Schaltmagnetansteuerung (1) einen Daten-und/oder Steuerbus (12) hat, und über diese mit anderen elektronischen Geräten kommuniziert.

11. Elektronische Schaltmagnetansteuerung nach Anspruch 10, **dadurch gekennzeichnet,** daß mittels des Daten- und/oder Steuerbus (12) die elektronische Schaltmagnetansteuerung (1) steuerbar ist und/oder von der elektronischen Schaltmagnetansteuerung (1) andere Geräte steuerbar sind und/ oder Daten- über den Datenbus (12) austauschbar sind.

12. Elektronische Schaltmagnetansteuerung nach einem der vorherigen Ansprüche, **dadurch gekennzeichnet,** daß die Soll-Stromwerte (I_{Soll}) derart bemessen sind, daß bei Anliegen einer wertemäßig kleineren als der normalen Versorgungsspannung des Spannungstellers (9) der vorgegebene Soll-Strom einregelbar ist.

13. Verfahren zum Einschalten eines elektronischen Schützes mittels der elektronischen Schaltmagnetansteuerung nach einem der vorherigen Ansprüche, **dadurch gekennzeichnet,** daß die Schaltmagnetansteuerung (1) den Einschaltvorgang des Schützes (2) startet, sobald ein Startsignal am Eingang der Schaltmagnetansteuerung (1) anliegt oder die Versorgungsspannung (U_{V}) der Schaltmagnetansteuerung (1) einen bestimmten Wert überschreitet.

14. Verfahren zum Einschalten eines elektronischen Schützes nach Anspruch 13, **dadurch gekennzeichnet,** daß zu Beginn des Einschaltvorgangs ein Zeitmesser (10) zurückgesetzt und gestartet wird und der Strom-Sollwertgeber (8) einen konstanten Stromverlauf oder degressiven oder rampenförmigen jeweils von Null beginnenden Stromverlauf dem Spannungssteller (9) solange vorgibt, bis durch das Verfahren des Ankers (4) der erste Sensor (S₁) den Anker (4) oder dessen Markierungen (4a) detektiert und ein entsprechendes Signal an die Schaltmagnetansteuerung (1) abgibt oder ein bestimmter Zeitwert (T_{ein, max}) überschritten wird.

15. Verfahren zum Einschalten eines elektronischen Schützes nach Anspruch 13 oder 14, **dadurch gekennzeichnet,** daß sobald der erste Sensor (S₁) oder einer der nachfolgenden Sensoren (Sᵢ) den Anker (4) oder dessen Markierungen (4a) detektiert, der Strom-Sollwertgeber (8) den zu dem jeweiligen Sensor (Sᵢ) gehörigen Soll-Stromwert (I_{Soll, i}) oder den zu dem jeweiligen Sensor (Sᵢ) und der für das Verfahren des Ankers (4) bis zu dieser Position benötigten Zeit (_{ΔT i, j}) gehörenden Soll-Stromwert (I_{Soll, i, j}) vorgibt.

16. Verfahren zum Einschalten eines elektronischen Schützes nach Anspruch 15, **dadurch gekennzeichnet,** daß anschließend der Zeitmesser (10) zurückgesetzt und gestartet wird.

17. Verfahren zum Einschalten eines elektronischen Schützes nach Anspruch 16, **dadurch gekennzeichnet,** daß für jede vom Anker (4) zurückzulegende Wegstrecke (Hᵢ) zwischen jeweils zwei Sensoren (Sᵢ) und (Sᵢ₊₁) (Sensor-Intervall Sᵢ, Sᵢ₊₁) eine maximale Zeitdauer (T_{max, i}) bestimmt ist, und daß die tatsächlich benötigte Zeit (t) mit der vorbestimmten maximalen Zeitdauer (T_{max, i}) kontinuierlich verglichen wird und sobald (t) größer oder gleich (T_{max, i}) ist, ein Nothilfsprogramm gestartet wird.

18. Verfahren zum Einschalten eines elektronischen Schützes nach Anspruch 17, **dadurch gekennzeichnet**, daß zu Beginn des Nothilfsprogramms ein Zeitmesser (10) zurückgesetzt und gestartet wird und für die Dauer des Nothilfsprogramms ein maximaler Soll-Strom (I_{Soll, max}) vom Strom-Sollwertgeber (8) vorgegeben wird, wobei entweder für alle Sensor-Intervalle (S_{i,} Sᵢ₊₁) der gleiche maximale Soll-Strom (I_{Soll, max}) oder für jedes Sensor-Intervall (Sᵢ, Sᵢ₊₁) ein eigener maximaler Soll-Strom (I_{Soll, max, i}) vorgebbar ist.

19. Verfahren zum Einschalten eines elektronischen Schützes nach Anspruch 18, **dadurch gekennzeichnet,** daß für jede vom Anker (4) zurückzulegende Wegstrecke (Hᵢ) zwischen jeweils zwei Sensoren (Sᵢ) und (Sᵢ₊₁) (Sensor-Intervall Sᵢ, Sᵢ₊₁) eine maximale Nothilfszeitdauer (T_{max ,Not, i}) bestimmt ist, und daß die tatsächlich benötigte Zeit (t) mit der vorbestimmten maximalen Nothilfszeitdauer (T_{max, Not, i}) kontinuierlich verglichen wird, und sobald (t) größer oder gleich (T_{max, Not, i}) ist der Einschaltvorgang des Schützes (2) beendet wird.

20. Verfahren zum Einschalten eines elektronischen Schützes nach einem der Ansprüche 13 bis 19, **dadurch gekennzeichnet,** daß sobald der letzte Sensor (Sₙ) den Anker (4) oder dessen Markierungen (4a) detektiert hat, der Strom-Sollwertgeber (8) einen Haltestrom (I_{Halten}) vorgibt und die Haltephase startet.

21. Verfahren zum Halten eines elektronischen Schützes in seiner EIN-Stellung mittels der elektronischen Schaltmagnetansteuerung nach einem der Ansprüche 1 bis 12, **dadurch gekennzeichnet,** daß bei geschlossenem Schaltmagneten des Schützes (2) ein kleiner Haltestrom (I_{Halten, klein}) und daß bei Auslenkung des Ankers (4) ein maximaler Haltestrom (I_{Halten, max}) mittels des Strom-Sollwertgebers (8) vorgegeben wird.

22. Verfahren zum Halten eines elektronischen Schützes in seiner EIN-Stellung nach Anspruch 21, **dadurch gekennzeichnet,** daß der letzte Sensor (Sₙ) ein ungewolltes Auslenken des Ankers (4) detektiert, und daß sobald der Sensor (Sₙ) den Anker (4) oder dessen Markierungen (4a) detektiert vom Soll-Stromwertgeber (8) der maximale Haltestrom (I_{Halten, max}) solange vorgegeben wird, bis der Schaltmagnet des Schützes wieder geschlossen ist oder eine maximale Zeit überschritten ist.

23. Verfahren zum Halten eines elektronischen Schützes in seiner EIN-Stellung nach Anspruch 22, **dadurch gekennzeichnet,** daß das bei Überschreitung der maximalen Zeit das Schütz (2) ausgeschaltet wird.

## Claims

1. Electronic switch magnet control for contactors, in which case the contactor (2) has a movement sensor (3) by means of which the position of the armature (4) can be determined, and the switch magnet control (1) has a measuring sensor (6) which determines the actual current (I_{act}) in the armature coil (7) of the contactor (2) and has a current set-value transmitter (8) which predetermines a set current (Iₛₑₜ) as a function of the position of the armature (4), and has a voltage regulator (9) which predetermines the voltage (U_{coil}) applied to the armature coil (7), as a function of the current error between the actual current and the set current, characterized
- in that the movement sensor (3) has a number n of sensors (S_{k=1..n}), in particular mechanical switches, light barriers, Hall detectors or induction switches, which are arranged along the movement path (H) travelled by the armature (4), and by means of which the position of the armature (4) can be determined discretely, and
- in that each sensor (Sᵢ) of the movement sensor (3) is operatively connected to the current set-value transmitter (8), in which case the digital information of the sensor (Sᵢ) governs the respective set current value (I_{set,i}) to be predetermined.

2. Electronic switch magnet control according to Claim 1, characterized in that the set current (Iₛₑₜ) is a function of the position of the armature (4), or a function of time and of the position of the armature (4).

3. Electronic switch magnet control according to Claim 2, characterized in that each sensor (Sᵢ) of the movement sensor (3) is assigned a plurality of set current values (I_{set i, j}), in which case the set current values (I_{set, i, j}) assigned to a sensor (Sᵢ) are in each case assigned to different time intervals (ΔT_{i, j}).

4. Electronic switch magnet control according to Claim 3, characterized in that the time intervals (ΔT_{i, j}) in each case correspond to the duration of the total elapsed time from the time when the contactor (2) was switched on until the associated sensor (Sᵢ) is reached, or the time intervals (ΔT_{i, j}) each correspond to the duration of the time required for the sensors (Sᵢ₋₁) and (Sᵢ) arranged in front of the movement path to move through the movement path.

5. Electronic switch magnet control according to one of the preceding claims, characterized in that the switch magnet control (1) has at least one timer (10).

6. Electronic switch magnet control according to one of the preceding claims, characterized in that the sensors (Sₖ) are arranged distributed at uniform intervals from one another over the movement distance (H).

7. Electronic switch magnet control according to one of the preceding claims, characterized in that, as a result of the movement of the armature (4), those sensors (Sₖ) of the movement sensor (3) which are arranged along the movement path (H) in each case successively transmit a specific signal to the switch magnet control (1) after identifying the armature (4) or after identifying corresponding markings, apertures, projections or depressions (4a, 5a) in the armature (4) .

8. Electronic switch magnet control according to one of the preceding claims, characterized in that the first sensor (S₁) of the movement sensor (3) detects or identifies the armature (4) immediately after it leaves the rest position or the OFF position, and the last sensor (Sₙ) detects or identifies the armature (4) immediately before it reaches the holding position.

9. Electronic switch magnet control according to one of the preceding claims, characterized in that the switch magnet control (1) has a memory (11) in which set current values (Iₛₑₜ) are stored.

10. Electronic switch magnet control according to one of the preceding claims, characterized in that the electronic switch magnet control (1) has a data bus and/or control bus (12), and communicates with other electronic appliances via this bus (12).

11. Electronic switch magnet control according to Claim 10, characterized in that the electronic switch magnet control (1) can be controlled by means of the data bus and/or control bus (12), and/or other appliances can be controlled by the electronic switch magnet control (1), and/or data can be interchanged via the data bus (12).

12. Electronic switch magnet control according to one of the preceding claims, characterized in that the set current values (Iₛₑₜ) are dimensioned such that the predetermined set current can be stabilized when a supply voltage from the voltage controller (9) whose value is less than the normal supply voltage is applied.

13. Method for switching on an electronic contactor by means of the electronic switch magnet control according to one of the preceding claims, characterized in that the switch magnet control (1) starts the process of switching on the contactor (2) as soon as a start signal is present at the input of the switch magnet control (1), or the supply voltage (Uᵥ) of the switch magnet control (1) exceeds a specific value.

14. Method for switching on an electronic contactor according to Claim 13, characterized in that a timer (10) is reset and started at the start of the switching-on process, and the current set-value transmitter (8) predetermines a constant current profile or a degressive or ramp current profile, which in each case starts from zero, for the voltage controller (9) until the movement of the armature (4) results in the first sensor (S₁) detecting the armature (4) or its markings (4a) and emits an appropriate signal to the switch magnet control (1), or a specific time (T_{on, max}) is exceeded.

15. Method for switching on an electronic contactor according to Claim 13 or 14, characterized in that, as soon as the first sensor (S₁) or one of the following sensors (Sᵢ) detects the armature (4) or its markings (4a), the current set-value transmitter (8) predetermines the set current value (I_{set, i}) associated with the respective sensor (Sᵢ) or the set current value (I_{set, i, j}) associated with the respective sensor (Sᵢ) and the time (_{ΔT, i,j}) required for the armature (4) to move to this position.

16. Method for switching on an electronic contactor according to Claim 15, characterized in that the timer (10) is then reset and started.

17. Method for switching on an electronic contactor according to Claim 16, characterized in that a maximum time duration (T_{max, i}) is defined for each movement path (Hᵢ) to be travelled by the armature (4) between two sensors (S₁) and (Sᵢ₊₁) respectively (sensor interval Sᵢ, Sᵢ₊₁), and in that the actually required time (t) is continuously compared with the predetermined maximum time duration (T_{max, i}), and a standby program is started as soon as (t) is greater than or equal to (T_{max, i}).

18. Method for switching on an electronic contactor according to Claim 17, characterized in that a timer (10) is reset and started at the start of the standby program, and a maximum set current (I_{set, max}) is predetermined by the current set-value transmitter (8) for the duration of the standby program, in which case a specific maximum set current (I_{set, max, i}) can be predetermined either for all the sensor intervals (Sᵢ, Sᵢ₊₁) with the same maximum set current (I_{set, max}) or for each sensor interval (Sᵢ, Sᵢ₊₁).

19. Method for switching on an electronic contactor according to Claim 18, characterized in that a maximum standby time duration (T_{max, Stby, i}) is defined for each movement path (Hᵢ) to be travelled by the armature (4) between two sensors (Sᵢ) and (Sᵢ₊₁) respectively (sensor interval Sᵢ, Sᵢ₊₁), and in that the actually required time (t) is continuously compared with the predetermined maximum standby time duration (T_{max, Stby, i}), and the process of switching on the contactor (2) is ended as soon as (t) is greater than or equal to (T_{max, Stby, i}).

20. Method for switching on an electronic contactor according to one of Claims 13 to 19, characterized in that, as soon as the last sensor (Sₙ) has detected the armature (4) or its markings (4a), the current set-value transmitter (8) predetermines a holding current (I_{Hold}) and starts the holding phase.

21. Method for holding an electronic contactor in its ON position by means of the electronic switch magnet control according to one of Claims 1 to 12, characterized in that, when the switch magnet of the contactor (2) is closed, a small holding current (I_{Hold,} ₛₘₐₗₗ) is predetermined by means of the current set-value transmitter (8), and in that, when the armature (4) is deflected, a maximum holding current (I_{Hold, max}) is predetermined by means of the current set-value transmitter (8) .

22. Method for holding an electronic contactor in its ON position according to Claim 21, characterized in that the last sensor (Sₙ) detects inadvertent deflection of the armature (4), and in that, as soon as the sensor (Sₙ) detects the armature (4) or its markings (4a), the maximum holding current (I_{Hold, max}) is predetermined by the set current-value transmitter (8) until the switch magnet of the contactor is closed again or a maximum time has passed.

23. Method for holding an electronic contactor in its ON position according to Claim 22, characterized in that the contactor (2) is switched off when the maximum time is exceeded.

## Revendications

1. Système de commande électronique à aimant de commutation pour contacteurs, le contacteur (2) étant muni d'un capteur de course (3) permettant de déterminer la position de l'induit (4) et le système de commande à aimant de commutation (1) étant muni d'un transducteur de mesure (6), qui détermine l'intensité réelle (I_{réel}) dans la bobine d'induit (7) du contacteur (2), ainsi que d'un transmetteur de valeur théorique d'intensité (8), qui prédétermine une intensité théorique (I_{théo}) en fonction de la position de l'induit (4), et d'un régulateur de tension (9), qui prédétermine la tension (U_{bobine}) appliquée aux bornes de la bobine d'induit (7) en fonction de la différence entre l'intensité réelle et l'intensité théorique, caractérisé par le fait
- que le capteur de course (3) possède un nombre n de capteurs (S_{k=1..n}), notamment des commutateurs mécaniques, des barrières photoélectriques, des capteurs à effet Hall ou des capteurs à induction, qui sont disposés le long de la distance (H) parcourue par l'induit (4) et qui permettent la détermination discrète de la position de l'induit (4), et
- que chaque capteur (Sᵢ) du capteur de course (3) se trouve en liaison active avec le transmetteur de valeur théorique d'intensité (8), les informations numériques en provenance du capteur (Sᵢ) servant à déterminer la valeur théorique d'intensité (I_{théo, i}) correspondante à transmettre.

2. Système de commande électronique à aimant de commutation selon la revendication 1, caractérisé par le fait que l'intensité théorique (I_{théo}) est une fonction de la position de l'induit (4) ou une fonction du temps et de la position de l'induit (4).

3. Système de commande électronique à aimant de commutation selon la revendication 2, caractérisé par le fait que plusieurs valeurs d'intensité théorique (I_{théo, i, j}) sont attribuées à chaque capteur (Sᵢ) du capteur de course (3), des intervalles de temps (ΔT_{i, j}) différents étant attribués à chacune des valeurs d'intensité théorique (I_{théo, i, j}) attribuées à un capteur (Sᵢ).

4. Système de commande électronique à aimant de commutation selon la revendication 3, caractérisé par le fait que les intervalles de temps (ΔT_{i, j}) correspondent chacun à la durée totale écoulée entre le moment de la mise en circuit du contacteur (2) et l'atteinte du capteur (Sᵢ) correspondant ou alors les intervalles de temps (ΔT_{i, j}) correspondent chacun à la durée nécessaire pour parcourir la distance entre le capteur précédent (Sᵢ₋₁) et (Sᵢ).

5. Système de commande électronique à aimant de commutation selon l'une des revendications précédentes, caractérisé par le fait que le système de commande à aimant de commutation (1) possède au moins une minuterie (10).

6. Système de commande électronique à aimant de commutation selon l'une des revendications précédentes, caractérisé par le fait que les capteurs (Sₖ) sont disposés à des écarts réguliers les uns par rapport aux autres sur le trajet (H).

7. Système de commande électronique à aimant de commutation selon l'une des revendications précédentes, caractérisé par le fait que le déplacement de l'induit (4) a pour effet que les capteurs (Sₖ) du capteur de course (3) disposés le long du trajet (H) envoient chacun successivement un signal donné vers le système de commande à aimant de commutation (1) après avoir détecté l'induit (4) ou après avoir détecté les repères, passages, ergots ou creux (4a, 5a) correspondants de l'induit (4).

8. Système de commande électronique à aimant de commutation selon l'une des revendications précédentes, caractérisé par le fait que le premier capteur (S₁) du capteur de course (3) détecte ou capte l'induit (4) immédiatement après que celui-ci a quitté sa position de repos ou la position ARRÊT et le dernier capteur (Sₙ) détecte ou capte l'induit (4) immédiatement avant que celui-ci n'atteigne sa position d'arrêt.

9. Système de commande électronique à aimant de commutation selon l'une des revendications précédentes, caractérisé par le fait que le système de commande à aimant de commutation (1) est muni d'une mémoire (11) dans laquelle est stockée la valeur d'intensité théorique (I_{théo}).

10. Système de commande électronique à aimant de commutation selon l'une des revendications précédentes, caractérisé par le fait que le système de commande à aimant de commutation (1) est muni d'un bus de données et/ou d'un bus de commande (12) et qu'il communique avec d'autres appareils électroniques par le biais de celui-ci.

11. Système de commande électronique à aimant de commutation selon la revendication 10, caractérisé par le fait que le système de commande à aimant de commutation (1) peut être commandé au moyen du bus de données et/ou de commande (12) et/ou que d'autres appareils peuvent être commandés depuis le système de commande à aimant de commutation (1) et/ou que des données peuvent être échangées par le biais du bus de données (12).

12. Système de commande électronique à aimant de commutation selon l'une des revendications précédentes, caractérisé par le fait que les valeurs d'intensité théorique (I_{théo}) sont choisies de telle manière que l'intensité théorique prédéterminée est réglable en appliquant une tension d'alimentation inférieure à la tension d'alimentation normale du régulateur de tension (9) .

13. Procédé pour la mise en circuit d'un contacteur électronique au moyen d'un système de commande électronique à aimant de commutation selon l'une des revendications précédentes, caractérisé par le fait que le système de commande à aimant de commutation (1) amorce le processus de mise en circuit du contacteur (2) dès qu'un signal de démarrage est appliqué à l'entrée du système de commande à aimant de commutation (1) ou que la tension d'alimentation (U_{V}) du système de commande à aimant de commutation (1) dépasse une certaine valeur.

14. Procédé pour la mise en circuit d'un contacteur électronique selon la revendication 13, caractérisé par le fait qu'une minuterie (10) est remise à zéro puis amorcée au début du processus de mise en circuit et que le transmetteur de valeur théorique d'intensité (8) délivre au régulateur de tension (9) une courbe de courant constante ou dégressive ou en forme de rampe en commençant dans chaque cas par zéro jusqu'à ce que l'induit (4) ou ses repères (4a), du fait du déplacement de l'induit (4), soient détectés par le premier capteur (S₁) qui délivre alors un signal en conséquence au système de commande à aimant de commutation (1) ou qu'une durée donnée (T_{marche,} ₘₐₓ) soit dépassée.

15. Procédé pour la mise en circuit d'un contacteur électronique selon la revendication 13 ou 14, caractérisé par le fait que dès que le premier capteur (S₁) ou l'un des capteurs suivants (Sᵢ) détecte l'induit (4) ou ses repères (4a), le transmetteur de valeur théorique d'intensité (8) délivre la valeur théorique d'intensité (I_{théo, i}) correspondant au capteur (Sᵢ) concerné ou délivre la valeur théorique d'intensité (I_{théo, i, j}) correspondant au capteur (Sᵢ) concerné et à la durée (ΔT_{i, j}) nécessaire pour le déplacement de l'induit (4) jusqu'à cette position.

16. Procédé pour la mise en circuit d'un contacteur électronique selon la revendication 15, caractérisé par le fait que la minuterie (10) est ensuite remise à zéro puis amorcée.

17. Procédé pour la mise en circuit d'un contacteur électronique selon la revendication 16, caractérisé par le fait qu'une durée maximale (T_{max, i}) est définie entre deux capteurs (Sᵢ) et (Sᵢ₊₁) (intervalle de capteurs Sᵢ, Sᵢ₊₁) pour chaque distance (Hᵢ) parcourue par l'induit (4) et que le temps (t) réellement nécessaire est continuellement comparé avec la durée maximale (T_{max, i}) prédéfinie et un programme de secours est lancé dès que (t) est égal ou supérieur à (T_{max, i}).

18. Procédé pour la mise en circuit d'un contacteur électronique selon la revendication 17, caractérisé par le fait qu'une minuterie (10) est remise à zéro et amorcée au début du programme de secours et une intensité théorique maximale (I_{théo, max}) est délivrée par le transmetteur de valeur théorique d'intensité (8) pendant la durée du programme de secours, la même intensité théorique maximale (I_{théo, max}) pouvant être prédéterminée pour tous les intervalles de capteurs (Sᵢ, Sᵢ₊₁) ou alors une intensité théorique maximale propre (I_{théo, max, i}) pouvant être prédéterminée pour chaque intervalle de capteur (Sᵢ, Sᵢ₊₁).

19. Procédé pour la mise en circuit d'un contacteur électronique selon la revendication 18, caractérisé par le fait qu'une durée de secours maximale (T_{max, secours, i}) est définie pour chaque distance (Hᵢ) parcourue par l'induit (4) entre deux capteurs (Sᵢ) et (Sᵢ₊₁) (intervalle de capteur Sᵢ, Sᵢ₊₁) et que le temps (t) réellement nécessaire est continuellement comparé avec la durée de secours maximale (T_{max, secours, i}) prédéfinie et le processus de mise en circuit du contacteur (2) est terminé dès que (t) est supérieur ou égal à (T_{max, secours, i}).

20. Procédé pour la mise en circuit d'un contacteur électronique selon l'une des revendications 13 à 19, caractérisé par le fait que dès que le dernier capteur (Sₙ) a détecté l'induit (4) ou ses repères (4a), le transmetteur de valeur théorique d'intensité (8) délivre un courant de maintien (Iₘₐᵢₙₜᵢₑₙ) et amorce la phase de maintien.

21. Procédé pour le maintien d'un contacteur électronique dans sa position MARCHE au moyen du système de commande électronique à aimant de commutation selon l'une des revendications 1 à 12, caractérisé par le fait que le courant de maintien délivré par le transmetteur de valeur théorique d'intensité (8) est faible (I_{maintien, faible}) lorsque les aimants de commutation du contacteur (2) sont fermés et que ledit courant de maintien est maximum (I_{maintien, max}) lorsque l'induit (4) est sorti.

22. Procédé pour le maintien d'un contacteur électronique dans sa position MARCHE selon la revendication 21, caractérisé par le fait que le dernier capteur (Sₙ) détecte une sortie involontaire de l'induit (4) et que dès que le capteur (Sₙ) détecte l'induit (4) ou ses repères (4a), le transmetteur de valeur théorique d'intensité (8) délivre le courant de maintien maximum (I_{maintien, max}) jusqu'à ce que l'aimant de commutation du contacteur soit refermé ou qu'une durée maximale soit dépassée.

23. Procédé pour le maintien d'un contacteur électronique dans sa position MARCHE selon la revendication 22, caractérisé par le fait que le contacteur (2) est mis hors circuit dès que la durée maximale est dépassée.
